# EUROPÄISCHE PATENTSCHRIFT

(11) **EP 4 222 068 B1**
(45) Veröffentlichungstag und Bekanntmachung des Hinweises auf die Patenterteilung: **03.06.2026**
(21) Anmeldenummer: 21773878.0
(22) Anmeldetag: 14.09.2021
(51) Int. Cl.: B65D 19/06, B65D 19/38, B65D 19/44, B65D 21/08

(54) **RAHMEN FÜR EINE PALETTE**
FRAME FOR A PALLET
CADRE POUR UNE PALETTE

(30) Priorität: 01.10.2020 CH 12492020
(43) Veröffentlichungstag der Anmeldung: 09.08.2023
(73) Patentinhaber: Georg Utz Holding AG, 5620 Bremgarten (CH)
(72) Erfinder: KÜNNEMANN, Patrick, 48499 Salzbergen (DE); RITZBERGER, Axel, 8852 Altendorf (CH)
(74) Vertreter: Prins Intellectual Property AG
(86) Internationale Anmeldenummer: PCT/IB2021/058340
(87) Internationale Veröffentlichungsnummer: WO 2022/069983

(56) Entgegenhaltungen:
- WO-A1-2019/056073
- WO-A2-96/41754
- DE-A1- 2 657 859
- US-A1- 2004 232 146
- US-A1- 2015 014 265
- US-A1- 2020 085 187

## Beschreibung

### Technisches Gebiet

Die Erfindung betrifft einen Rahmen für Paletten, der auf eine Palette aufgesetzt werden kann und in dem Waren zum Transport platziert werden können. Die Erfindung betrifft insbesondere die Stützen an den Ecken des Rahmens und insbesondere höhenverstellbare Stützen.

### Stand der Technik

Rahmen für Paletten bestehen typischerweise aus vier Eckstützen, die in den Ecken einer Palette angeordnet werden, sowie aus Streben, welche die oberen Enden der Stützen verbinden. Die Streben können in einem Rechteck angeordnet oder gekreuzt sein, indem sie die oberen Enden der Stützen über die Diagonale verbinden. Solche Rahmen ermöglichen die Platzierung von Waren auf Paletten sowie eine Stapelung solcher Rahmen. Die Stützen können dabei eine fixe Höhe besitzen oder auch höhenverstellbar sein.

Ein Palettenrahmen ist beispielsweise aus WO2020/061626 bekannt. Er weist vier Stützen auf, die auf eine Palette gesetzt werden und deren obere Enden mit diagonal verlaufenden Streben verbunden sind. Die Stützen lassen sich Teleskopartig verlängern, indem ein innerer Stützenteil von einem äusseren Stützenteil umschlossen ist und in diesem äusseren Stützenteil gleitend ein und aus bewegt werden kann. Beide Stützenteile weisen mehreren über ihre Länge verteilte Bohrungen auf, in die Stifte eingeführt werden, um eine gegebene Länge der Stützen zu fixieren.

Ein weiterer Rahmen für Paletten ist in JP2001-18648 offenbart, der ebenfalls längenverstellbare Stützen mit Teleskop-artiger Ausführung und Fixierstiften aufweist. Die oberen Enden der Stützen sind mit rechteckig angeordneten Querstreben verbunden. Horizontale Verstärkungsstreben verbinden die Stützen zusätzlich auf Teilhöhen.

Ein weiterer Palettenrahmen ist aus US 2004/0232146 A1 bekannt. Er weist vier Stützen auf, die mittels Scharnieranordnungen klappbar und damit ebenfalls längenverstellbar ausgeführt sind.

### Beschreibung der Erfindung

Der vorliegenden Erfindung ist die Aufgabe gestellt, einen Rahmen für eine Palette und zur Haltung eines Einsatzes für Waren zu schaffen, wobei die Höhe des Rahmens auf einfache Weise verstellbar ist.

Ein Rahmen für eine Palette und zur Aufnahme eines Einsatzes für Waren weist vier Stützen auf, die jeweils einen Fuss an ihrem unteren Ende und einen Kopf am oberen Ende umfassen, wobei jeweils der Kopf der Stützen am Rahmen befestigt ist. Die vier Stützen sind mindestens zweiteilig und weisen jeweils ein oberes Element und ein unteres Element auf, die mittels eines Scharniers schwenkend miteinander verbunden sind. Das obere Element umfasst den Kopf der Stütze und erstreckt sich von diesem Kopf nach unten bis zu einem unteren Ende des oberen Elements, wobei der Kopf am Rahmen befestigt ist. Das untere Element umfasst den Fuss der Stütze und erstreckt sich vom Fuss nach oben einerseits bis zum unteren Ende des oberen Elements und anderseits bis zum Scharnier.

Der Rahmen umfasst vier horizontal verlaufende Seiten, die ein rechteckiges Perimeter bilden, wobei die Stützen an den Ecken des Rechtecks befestigt sind. Mittels des Scharniers sind das untere und das obere Element schwenkend zueinander und voneinander weg bewegbar. In einer ersten Position sind das obere Element und das untere Element der Stütze mittels des Scharniers zueinander hinbewegt, indem Flächen des oberen und unteren Elements, die einander zugewandt sind, in Kontakt miteinander sind und die Stütze eine maximale Höhe besitzt. In einer zweiten Position ist das untere Element vom oberen Element schwenkend weg in Richtung der Horizontalen und zum Rahmen hin, d.h. zu den horizontal verlaufenden und ein Perimeter bildenden Seiten des Rahmens hin bewegt, wodurch die Stütze in dieser zweiten Position eine kleinere Höhe besitzt und so eine Teilhöhe bildet.

Die vier Stützen lassen sich durch die beiden mit dem Scharnier verbundenen Elemente jeweils auf zwei verschiedene Höhen einstellen. **In** der ersten Position, fortan geschlossene Position genannt, ist das untere Element zum oberen Element hinbewegt, sodass die Flächen der beiden Elemente, die einander zugewandt sind, in Kontakt miteinander sind. Die beiden Elemente bilden in dieser Position eine Stütze mit voller Höhe. **In** der zweiten Position, fortan offene oder ausgeklappte Position genannt, ist das untere Element ähnlich einer Klappe um 90° oder nahezu 90° vom oberen Element weg und zum Rahmen hin geschwenkt, wodurch die Stütze eine Teilhöhe gleich der Höhe des oberen Elements besitzt.

Eine Höhenverstellung der Stützen ermöglicht den Transport von Waren unterschiedlicher Grössen mittels eines Einsatzes, der im Rahmen auf verschiedene Art lösbar befestigt werden kann, sodass je nach Warengrösse unterschiedlich tiefe Einsätze und Einsätze mit unterschiedlichen Unterteilungen befestigt werden können.

Der Rahmen kann mit einem Einsatz aus textilem Stoff, Kunststoff oder anderem Material wie Karton oder Metall ausgestattet werden, der beispielsweise mehrere Unterteilungen aufweist.

In einer Ausführung des erfindungsgemässen Rahmens ist ein Einsatz zur Aufnahme von Waren am Rahmen lösbar befestigbar.

In einer Ausführung ist der Einsatz aus Kunststoff gefertigt, wobei die Innenseiten des Rahmens Vorsprünge aufweisen, an denen der Einsatz im Rahmen gehalten wird. Der Einsatz ist als solches vom Rahmen wieder entfernbar oder durch einen anderen Einsatz, beispielsweise anderer Tiefe, ersetzbar.

In einer besonderen Ausführung umfasst der Einsatz Thermoform-Teile.

In einer weiteren Ausführung weist der Rahmen Elemente auf, an denen ein Einsatz befestigt oder eingehängt werden kann. Diese können zum Beispiel Haken, Laschen oder Druckknöpfe sein.

In einer weiteren Ausführung weist der Rahmen einen Einsatz auf, der aus textilem Material ist und am Rahmen festgeklebt oder mit dem Rahmen verschweisst ist. Textile Einsätze sind flexibel und lassen sich bei Stützen voller Höhe sowie bei Teilhöhe einsetzen.

Waren können in Abteilen eines Einsatzes entsprechender Grösse und Tiefe transportiert werden. Sind die Waren grösser oder zahlreicher so kann der Rahmen mit den Stützen mit voller Höhe verwendet werden und ein Einsatz mit grosser Tiefe darin befestigt werden. Sind die Waren kleiner oder weniger zahlreich, so können die Stützen in ihrer Höhe verkleinert werden und ein Einsatz mit geringerer Tiefe am Rahmen befestigt werden.

Die Erfindung hat insbesondere den Vorteil, dass eine Teilhöhe der Stützen einfach, leicht und schnell erreicht werden kann. Zur Verstellung der Höhe bedarf es keiner Hilfsmittel, Werkzeuge oder weiterer, losen Elemente zur Fixierung der gewählten Höhe der Stützen.

Die erfindungsgemässen Rahmen mit höhenverstellbaren Stützen können entweder direkt aufeinandergestapelt werden und auch auf beliebige Paletten gestellt werden, indem sie einen Aufsatz entlang dem Umfang der Palette bilden. Dabei kann in einem Stapel eine gewünschte Höhe der Stützen je nach Anwendung eingestellt werden.

Bei Einstellung einer Teilhöhe können beispielsweise mehrere Rahmen dieser Art aufeinandergestapelt und transportiert werden, wobei das Gesamtvolumen des Stapels, zum Beispiel für einen Leertransport, deutlich kleiner ist als bei einem Stapel mit Rahmen mit voller Höhe der Stützen.

In einer Ausführung der Erfindung verläuft die Achse des Scharniers jeweils parallel zu einer der Seiten des Rahmens, d.h. parallel zur kurzen oder langen Seite des rechteckigen Rahmens. Dies ermöglicht, dass das untere Element einer Stütze jeweils parallel zum Rahmen unter diesem bewegt wird und so innerhalb des Umfangs des rechteckigen Rahmens verbleibt und sich nicht ausserhalb oder innerhalb des Rahmens befindet.

Erfindungsgemäß ist das Scharnier im oberen Bereich des oberen Elements der Stütze angeordnet, wobei sich das Scharnier nahe dem Rahmen befindet. Dadurch befindet sich das untere Element, wenn es vom oberen Element weg und nach oben geschwenkt wird, in einer horizontalen Position nahe dem Rahmen und kann dort mit geeigneten Mitteln fixiert werden.

In einer Ausführung der Erfindung verlaufen die Flächen des unteren Elements und des oberen Elements, die einander zugewandt sind in einem Winkel zur Vertikalen. Die erwähnten Flächen des oberen und unteren Elements, die bei voller Höhe der Stütze miteinander in Kontakt sind, verlaufen somit schräg zur Vertikalen. Die so schräg ausgebildeten Flächen bewirken, dass sowohl das obere als auch das untere Element optimal stabil sind, denn es bewirkt, dass sowohl das obere Element in seinem oberen Bereich als auch das untere Element in seinem unteren Bereich möglichst breit sind. Die Kraftübertragung des Gewichts der Palette durch die beiden Elemente der Stütze wird so optimal verteilt, sodass die beiden Elemente der Stütze optimal belastet werden und so länger stabil bleiben. Zudem wird durch diese Konstruktion auch das Scharnier entlastet.

In einer Variante verlaufen die Flächen des unteren Elements und des oberen Elements, die einander zugewandt sind, horizontal oder vertikal. Diese Variante ist gegenüber der oben erwähnten Ausführung weniger robust, ist jedoch eine realisierbare Möglichkeit.

In einer Ausführung der Erfindung sind das obere Element und das untere Element jeder Stütze in der geschlossenen Position mittels einer lösbaren Schnappverbindung miteinander verbindbar. Die Schnappverbindung ermöglicht eine Befestigung des unteren Elements am oberen Element, wenn sie schwenkend zusammengebracht worden sind und die Stütze ihre volle Höhe besitzt. Die lösbare Schnappverbindung ermöglicht, dass das untere Element auch wieder leicht gelöst und wieder nach aussen geschwenkt werden kann, um eine Teilhöhe der Stütze zu erreichen.

In einer Ausführung der Erfindung weist der Rahmen auf seiner oberen Seite jeweils in den Ecken je eine Aussparung auf. Diese dient einer Fixierung der Position eines weiteren Rahmens, der darauf gestapelt wird.

In einer weiteren Ausführung der Erfindung weist der Fuss jeder Stütze, d.h. das untere Ende des unteren Elements, einen nach unten gerichteten Vorsprung auf. Dieser Vorsprung dient der Befestigung an einer Palette oder einem unten angeordneten weiteren Rahmen. Der Vorsprung weist eine Form auf, die sich in eine entsprechende Aussparung in der Palette oder dem unteren weiteren Rahmen, einfügen lässt, sodass der Rahmen mit den vier Stützen auf der Palette oder dem unteren weiteren Rahmen arretierbar ist.

In einer weiteren Ausführung der Erfindung weist auch das untere Ende des oberen Elements einen nach unten gerichteten Vorsprung auf. Der Vorsprung weist, ähnlich wie der vorgenannte Vorsprung am unteren Element, eine Form auf, die sich in eine entsprechende Aussparung in einer Palette oder in einem weiteren, untenstehenden Rahmen einfügen lässt. Dies ermöglicht eine Arretierung des Rahmens mit den vier Stützen auf Teilhöhe auf einer Palette oder einem weiteren Rahmen.

In einer besonderen Ausführung der Erfindung weist der Vorsprung am unteren Ende des unteren Elements, d.h. am Fuss der Stütze, einen Querschnitt auf, der einen rechten Winkel aufweist. Ein solcher Vorsprung lässt sich in eine entsprechend geformte Aussparung mit einem rechten Winkel in der Ecke eines Rahmens oder einer Palette einfügen und dort arretieren.

In einer Ausführung der Erfindung weist der Vorsprung am unteren Ende des oberen Elements eine Kante auf. Eine Kante kann der lösbaren Schnappverbindung zwischen dem oberen und unteren Element bei geschlossener Position dienen, indem beispielsweise ein Widerhaken am unteren Ende des oberen Elements an der Kante arretiert werden kann.

In einer Ausführung der Erfindung umfasst das untere Element nicht nur ein Teil, sondern zwei Teile, die je mittels eines Scharniers mit dem oberen Element schwenkbar verbunden sind. Die beiden Scharniere sind beidseits des oberen Elements angeordnet, d. h. ein Scharnier ist auf einer Seite des oberen Elements und das andere Scharnier ist auf der gegenüberliegenden Seite des oberen Elements angeordnet. Dies ermöglicht, dass die beiden Teile des unteren Elements je zu einer Seite des oberen Elements zum Rahmen hin emporgeschwenkt werden können. Für eine Verstellung der Höhe der Stütze auf eine Teilhöhe werden die zwei Teile des unteren Elements jeweils an ihrem Scharnier weg vom oberen Element parallel zum Rahmen geschwenkt und in eine Position parallel zum Rahmen gebracht.

In einer ersten Variante dieser Ausführung sind die beiden Teile des unteren Elements dabei beide gleich lang realisiert.

In einer zweiten Variante dieser Ausführung sind das erste und das zweite Teil des unteren Elements ungleich lang realisiert. Diese Variante ermöglicht eine weitere Höheneinstellung der Stütze, sodass die Stütze in insgesamt drei verschiedenen Höhen eingestellt werden kann. In der ersten Einstellung besitzt die Stütze ihre volle Höhe, indem das untere Element vertikal steht und beide Teile des unteren Elements nicht ausgeschwenkt, also in der geschlossenen Position sind und vertikal stehen. In der zweiten Einstellung besitzt die Stütze eine erste Teilhöhe, indem das erste der beiden Teile des unteren Element ausgeschwenkt, d.h. in der ausgeklappten Position ist. Das zweite Teil des unteren Elements ist dabei noch in der geschlossenen Position und steht vertikal. Die Höhe der Stütze ist in dieser ersten Teilhöhe durch das obere Element und den zweiten Teil des unteren Elements bestimmt. In der dritten Höheneinstellung sind sowohl das erste als auch das zweite Teil des unteren Elements vom oberen Element weggeschwenkt, womit die Stütze eine zweite Teilhöhe besitzt. In dieser Einstellung ist die zweite Teilhöhe der Stütze erreicht mit einer Höhe gleich der Höhe des oberen Elements.

In einer weiteren Ausführung ist das eine Teil oder beide Teile des unteren Elements in seiner ausgeschwenkten Position bei offenem Scharnier an der unteren Seite des Rahmens befestigbar. Beispielsweise sind die Teile des unteren Elements mittels lösbarer Schnappverbindung befestigbar. Beliebige weitere Befestigungen sind denkbar.

Ein oder mehrere Stapel von mehreren erfindungsgemässen Rahmen lassen sich in einem klappbaren Palettenbehälter oder auf einer Palette mit auf der Palette aufgesetzten, umlaufenden Seitenwänden aus Hohlkammerplatten leicht platzieren. Die Stützen des Rahmens sind dabei in voller Höhe oder eingeklappt bei Teilhöhe. Die Platzierung von Stapeln von Rahmen in erwähnten Behältern oder Seitenwänden ermöglicht einen effizienten und geschützten Transport von Waren. Palettenbehälter sowie die Seitenwände aus Hohlkammerplatten lassen sich mit einer Deckplatte schliessend abdecken.

Weitere Vorteile und Merkmale der Erfindung werden nachfolgend anhand von in schematischen Zeichnungen dargestellten Ausführungsbeispielen näher erläutert.

### Kurze Beschreibung der Figuren

Fig. 1 zeigt einen Rahmen gemäss der Erfindung mit vier Stützen in einer Position mit voller Höhe, wobei das untere Element aus einem Teil besteht.
Fig. 2a zeigt eine Schnittzeichnung des Rahmens aus Figur 1 gemäss IIa-IIa in Figur 1 und zwei Stützen in einer Seitenansicht, wobei die eine Stütze mit geschlossenem Scharnier und die andere Stütze mit teilweise offenem Scharnier gezeigt sind.
Fig. 2b zeigt eine Stütze in Zusammenwirkung mit dem Rahmen in einer vergrösserten Ansicht gemäss IIb aus Figur 2a mit ausgeschwenkten unterem Element.
Fig. 2c zeigt eine Stütze in Zusammenwirkung mit dem Rahmen in einer vergrösserten Ansicht gemäss IIc aus Figur 2a mit zusammengeführten unteren und oberen Element.
Fig. 3 zeigt den Rahmen aus Figuren 1 und 2a-c mit Stützen auf einer Teilhöhe eingestellt, indem die unteren Elemente der Stützen vom oberen Element weggeschwenkt sind. Der Rahmen ist auf einer Palette angeordnet.
Fig. 4a zeigt den Rahmen auf einer Palette aus Figur 3 in einem Schnitt gemäss IVa-IVa.
Fig. 4b zeigt das obere Element der Stütze in Zusammenwirkung mit dem Rahmen und mit einer darunter liegenden Palette in einer Vergrösserung gemäss IVb in Figur 4a.
Fig. 5 zeigt eine Variante des erfindungsgemässen Rahmens, bei dem das untere Element aus zwei Teilen besteht, die je mittels eines Scharniers vom oberen Element weggeschwenkt werden können.
Fig. 6 zeigt den Rahmen aus Figur 5 mit den Stützen auf der Teilhöhe eingestellt.
Fig. 7 zeigt eine Palette mit Aussparungen in den Ecken, in welche Vorsprünge an den Füssen der Stützen sowie Vorsprünge an den unteren Enden der oberen Elemente der Stützen eingefügt und arretiert werden können.
Fig. 8 zeigt einen Stapel von Rahmen gemäss der Erfindung mit Stützen mit voller Höhe und mit Stützen mit Teilhöhe in einer Ansicht in Perspektive.
Fig. 9 zeigt den Stapel aus Figur 8 in einer Sicht von vorne.
Fig. 10a und b zeigen zwei Anwendungen des erfindungsgemässen Rahmens, wovon Figur 10a zwei Stapel von erfindungsgemässen Rahmen angeordnet auf einer Palette und umfasst von Seitenwänden aus Hohlkammerplatten und Figur 10b zwei solche Stapel angeordnet in einem Palettenbehälter zeigt.

In den Figuren sind für dieselben Elemente jeweils dieselben Bezugszeichen verwendet worden und erstmalige Erklärungen betreffen alle Figuren, wenn nicht ausdrücklich anders erwähnt.

### Ausführungsbeispiele der Erfindung

Figur 1 zeigt einen erfindungsgemässen Rahmen 1 mit vier Stützen 2, der sich auf einer Palette P platzieren lässt und in dem ein Einsatz 3 für Waren angeordnet ist. Die Stützen 2 erstrecken sich von einem Fuss 4 zu einem Kopf 5, wobei der Kopf 5 am Rahmen 1 befestigt ist. Die Stützen 2 weisen jeweils ein oberes Element 6 und ein unteres Element 7 auf, die schwenkbar miteinander verbunden sind, wie in Figuren 2a-c gezeigt, und einer Höhenverstellung der Stützen 2 dienen.

Figur 2a zeigt zwei Stützen 2 des Rahmens 1, die in verschiedenen Positionen dargestellt sind. Bei der einen Stütze (links gezeigt) sind das obere Element 6 und das untere Element 7 zusammengefügt, indem die einander zugewandten Flächen 6a und 7a in Kontakt miteinander sind. Sie bilden die geschlossene Position, bei der beide Elemente vertikal stehen. Bei der anderen Stütze (rechts gezeigt) ist das untere Element 7 vom oberen Element 6 mittels eines Scharniers 8 parallel zum Rahmen 1 und zu diesem hin geschwenkt. Die Flächen 6a und 7a des oberen bzw. unteren Elements 6 und 7 sind jeweils komplementär so geformt, dass sie aufeinander zu liegen kommen, wenn das Scharnier 8 geschlossen ist und das untere Element 7 in einer vertikalen Position ist.

Figuren 2b und c zeigen die Stützen aus Figur 2a im Detail, wobei Figur 2b die rechts und Figur 2c die links gezeigte Stütze darstellt. Sie zeigen jeweils das Scharnier 8 und die beiden Elemente 6 und 7, wobei in Figur 2c die Elemente 6 und 7 zusammengefügt sind und in Figur 2b das untere Element 7 vom oberen Element 6 wegbewegt und in ausgeschwenkter Position ist. Das untere Element 7 lässt sich am Scharnier 8 vom oberen Element gemäss Pfeilrichtung wegschwenken und bis in eine horizontale Position bringen, wo es parallel zum Rahmen 1 verlaufen würde, wie in Figur 3 gezeigt. Hierzu verläuft die Achse 8' des Scharniers 8 parallel zur einen Seite des Rahmens 1, in diesem Beispiel parallel zur langen Seite 1' des Rahmens.

Die Flächen 6a, 7a des oberen und unteren Elements 6 und 7, die einander zugewandt sind, d.h. die Fläche 6a des oberen Elements 6 und die Fläche 7a des unteren Elements 7, verlaufen im gezeigten Beispiel in einem Winkel zur Vertikalen. Das untere Element 7 erstreckt sich einerseits vom Fuss 4 der Stütze zur Teilhöhe empor bis zum unteren Ende des oberen Elements 6. Die Fläche 7a des unteren Elements 7 erstreckt sich von dort weiter bis zum Scharnier 8. Gleichsam erstreckt sich die Fläche 6a des oberen Elements vom Scharnier 8 schräg nach unten bis zum unteren Ende des oberen Elements 6, was wie oben erwähnt, die Kraftübertragung optimiert und das Scharnier entlastet.

Figuren 2b und c zeigen zudem die Ausgestaltung der unteren Enden der beiden Elemente 6 und 7. Der Fuss 4 der Stütze 2 wie in Figur 2c und b gezeigt weist einen Vorsprung 9 auf, der sich in eine Vertiefung in einer Palette oder in der oberen Seite einer Ecke eines Rahmens 1 platzieren lässt. Eine entsprechende Vertiefung 10 ist im Rahmen 1 in allen Figuren gezeigt. Figur 7 zeigt zudem eine Palette P, in der entsprechende Vertiefungen 11 in den Ecken der Palette P angeordnet sind und auf der die Stützen eines Rahmens eingesetzt werden können. Die Vorsprünge 9 an den Stützen und die Vertiefungen 10 und 11 im Rahmen bzw. Palette dienen einer Arretierung der Rahmen, wenn mehrere Rahmen gestapelt werden oder auf eine Palette gesetzt werden.

Auch das untere Ende des oberen Elements 6 weist einen Vorsprung 12 auf, wie in Figuren 2a, 2b und 2c gezeigt. Dieser Vorsprung 12 dient ebenfalls der Platzierung der Stütze 2 mit verkürzter Höhe, d.h. mit Teilhöhe, auf einem Rahmen oder einer Palette, indem der Vorsprung 12 in eine entsprechende Vertiefung gesetzt wird. Zusätzlich dient der Vorsprung 12 einer lösbaren Fixierung des unteren Elements 7 am oberen Element 6 in geschlossener Position mittels einer Schnappverbindung 13. Hierzu weist das untere Element 7 einen Widerhaken 14 auf, der an einer Kante 15 am Vorsprung 12 einschnappen kann.

Werden alle vier Stützen 2 in dieser Art höhenverstellt, indem bei jeder Stütze 2 das untere Element 7 vom oberen Element 6 weggeschwenkt und in eine horizontale Position gebracht wird, so erhält der Rahmen 1 eine Teilhöhe von der Höhe des oberen Elements 6 und kann in dieser verkürzten Form verwendet werden, beispielsweise auf eine Palette gesetzt werden. Diese verkürzte Form des Rahmens 1 ist in Figuren 3, 4a und 4b gezeigt. Die oberen Elemente 6 stehen mit ihrem unteren Ende auf der Palette P, während die unteren Elemente 7 ausgeschwenkt sind und parallel zum Rahmen verlaufen. Die unteren Elemente 7 werden in diesem Beispiel jeweils innerhalb der kurzen Seiten 1" des Rahmens 1 geschwenkt. In dieser ausgeklappten Position kann ein Einsatz 3 mit kleinerer Tiefe verwendet werden, um Waren entsprechender Grösse zu transportieren. In dieser Position ist auch ein Leertransport von Rahmen mit kleinerem Gesamtvolumen ermöglicht.

Figur 4a und 4b zeigen den erfindungsgemässen Rahmen 1 in einem weiteren Schnitt und insbesondere die Befestigung der verkürzten Stützen 2 sowie des Einsatzes 3 am Rahmen 1. Das obere Element 6 der Stütze ist am Kopf 5 der Stütze 2 mittels Schnappverbindungen 16 an der unteren Seite des Rahmens 1 befestigt. Der Einsatz 3, beispielsweise aus Textil, ist durch Schweissen am Rahmen 1 befestigt.

Die Figuren 4a und b zeigen zudem die Platzierung der verkürzten Stütze 2 in einer Palette, indem der Vorsprung 12 am unteren Ende des oberen Elements 6 in der Vertiefung 11 eingesetzt ist.

Figur 5 und 6 zeigen eine Variante des erfindungsgemässen Rahmens 1, bei dem die unteren Elemente 7 der Stützen 2 jeweils aus zwei Teilen 20, 21 bestehen. Beide Teile 20 und 21 sind jeweils mittels eines Scharniers mit dem oberen Element 6 schwenkend verbunden und lassen sich vom oberen Element 6 wegbewegen und in eine horizontale Position bringen und wieder in eine vertikale Position bringen und mit dem oberen Element zusammenbringen.

Figur 5 zeigt diese Variante mit den Teilen 20 und 21 in der geschlossenen Position, in der sie mit dem oberen Element 6 zusammengefügt sind. Die Stützen 2 weisen hier ihre volle Höhe auf. Figur 6 zeigt die Variante mit verkürzter Höhe der Stützen, indem die Teile 20 und 21 jeweils seitlich, je in entgegengesetzte Richtungen vom oberen Element 6 weggeschenkt sind. Das erste Teil 20 des unteren Elements 7 wird zur langen Seite 1' des Rahmens 1 hinbewegt während das zweite Teil 21 des unteren Elements 7 zur kurzen Seite 1" des Rahmens 1 bewegt wird, sodass beide Teile jeweils parallel zum Rahmen 1 verlaufen. Das obere Element 6 ist mittels eines Vorsprungs an seinem unteren Ende in eine Vertiefung in der Palette P gesetzt.

In dem Ausführungsbeispiel in Figuren 5 und 6 sind die Teile 20 und 21 des unteren Elements 7 jeweils gleich hoch ausgebildet.

In allen Varianten kann das ausgeschwenkte, untere Element 7 in seiner horizontalen Position an der unteren Seite des Rahmens 1 befestigt werden. Dies erleichtert die Handhabung des Rahmens, wenn die Höhe der Stützen 2 verändert wird. Zur Befestigung eignen sich beispielsweise eine lösbare Schnappverbindung sowie Verbindungen mittels Laschen oder anderen Befestigungsmitteln. Dies trifft für einteilige sowie zweiteilige untere Elemente zu.

In einer weiteren Variante des Beispiels in Figuren 5 und 6 können die Teile 20 und 21 des unteren Elements auch unterschiedlich hoch ausgebildet werden. Für die Verstellung der Höhe der Stütze von der vollen, maximalen Höhe auf eine erste verkürzte Höhe wird ein erstes Teil des unteren Elements ausgeschwenkt, während das zweite Teil des unteren Elements vertikal bleibt. Die Stütze würde dann auf dem unteren Ende des zweiten Teils des unteren Elements stehen.

Für eine weitere Verstellung der Höhe der Stütze von dieser Teilhöhe auf eine noch kleinere Höhe wird auch das zweite Teil des unteren Elements ausgeschwenkt, sodass nur das obere Element vertikal steht und die Stütze auf dem unteren Ende des oberen Elements steht, wie es in den Figuren 6 und 3 gezeigt ist.

In Figuren 8 und 9 sind zwei nebeneinander stehende Stapel 30, 31 von erfindungsgemässen Rahmen 1 mit jeweils drei-teiligen Stützen gezeigt, wobei im linken Stapel 30 die Rahmen 1 auf einer Teilhöhe der Stützen eingestellt sind, die gleich der Höhe der oberen Elemente 6 sind, und im rechten Stapel 31 die Stützen der Rahmen 1 ihre volle maximale Höhe besitzen, die gleich der Höhe des oberen Elements 6 zusammen mit den beiden Teilen des unteren Elements 7 sind.

Im linken Stapel befinden sich sechs Rahmen mit kurzen Einsätzen, während im rechten Stapel drei Rahmen mit tieferen Einsätzen gestapelt sind. Es zeigt auch, wie ein Stapel mit Stützen auf einer Teilhöhe Leertransporte von solchen Rahmen mit reduziertem Volumen ermöglicht.

Figur 10a zeigt eine Seitenansicht zweier Stapel 30 und 31 erfindungsgemässer Rahmen 1 gemäss Figur 8 und 9, dies in einer Anwendung, in der die Stapel 30, 31 auf einer Palette P stehen und von vertikal stehenden Seitenwänden aus Hohlkammerplatten 40 umfasst sind. Ein solches Packsystem ist im Fachmarkt auch unter dem Begriff «Sleeve packing» bekannt. Die Hohlkammerplatten 40 sind mit einer Deckplatte 41 abgedeckt, der auf den oberen Rändern der Hohlkammerplatten 40 sowie auf dem obersten Rahmen 1 des Stapels 31 aufliegt. Im Stapel 30 der Rahmen 1 sind die Rahmen jeweils auf verkürzter Höhe mit eingeklappten Stützenteilen 20 und 21 des unteren Elements 7. Im Stapel 31 rechts sind die Stützen auf voller Höhe.

Figur 10 b zeigt eine Seitenansicht der gleichen zwei Stapel 30 und 31 erfindungsgemässer Rahmen 1 wie in Figur 8 und 9, wobei diese in einer Anwendung gezeigt sind, in der sie in einem Palettenbehälter 50 angeordnet sind. Der Palettenbehälter 50 ist mit einer Deckplatte 51 abgedeckt. Er weist beispielsweise herausklappbare Seitenwände 52 auf, die auf einer Basis, einer Palette 53 stehen.

### Bezugszeichenliste

- 1: Rahmen
- 1': lange Seite des Rahmens
- 1": kurze Seite des Rahmens
- 2: Stütze
- 3: Einsatz
- 4: Fuss der Stütze
- 5: Kopf der Stütze
- 6: oberes Element
- 6a: Fläche am oberen Element
- 7: unteres Element
- 7a: Fläche am unteren Element
- 8: Scharnier
- 8': Achse des Scharniers
- 9: Vorsprung an unterem Ende des unteren Elements
- 10: Vertiefung an oberer Seite des Rahmens
- 11: Vertiefung in Palette
- 12: Vorsprung am unteren Ende des oberen Elements
- 13: Schnappverbindung zwischen oberem und unterem Element
- 14: Widerhaken
- 15: Kante an Vorsprung 12
- 20: erstes Teil von unterem Element
- 21: zweites Teil von unterem Element
- 30, 31: Stapel von Rahmen
- 40: Hohlkammerplatten
- 41: Deckplatte
- 50: Palettenbehälter
- 51: Deckplatte
- 52: Seitenwände
- 53: Basis, Palette
- P: Palette

## Patentansprüche

1. Rahmen (1) mit vier längenverstellbaren Stützen (2) für eine Palette (P) und zur Aufnahme eines Einsatzes (3) für Waren, wobei der Rahmen (1) vier Seiten (1', 1") aufweist und die vier längenverstellbaren Stützen (2) sich jeweils von einem Fuss (4) zu einem Kopf (5) erstrecken, wobei jeweils der Kopf (5) der Stützen (2) am Rahmen (1) befestigt ist, wobei die vier Stützen (2) jeweils ein oberes Element (6) und ein unteres Element (7) aufweisen, die mittels eines Scharniers (8) schwenkend miteinander verbunden sind, wobei das obere Element (6) den Kopf (5) der Stütze (2) umfasst und sich vom Kopf (5) nach unten bis zu einem unteren Ende des oberen Elements (6) erstreckt, wobei mittels des Scharniers (8) das untere Element (7) und das obere Element (6) der Stützen (2) zueinander und voneinander weg bewegbar sind, wobei in einer ersten, geschlossenen Position jeder Stütze (2) jeweils das obere Element (6) und das untere Element (7) mittels des Scharniers (8) zusammengebracht sind, und wobei in der ersten, geschlossenen Position die Stützen (2) eine maximale Höhe bilden, und in einer zweiten, offenen Position jeder Stütze (2) jeweils das untere Element (7) vom oberen Element (6) schwenkend weg und zum Rahmen hin bewegt ist, **dadurch gekennzeichnet, dass** das Scharnier (8) im oberen Bereich des oberen Elements (6) nahe dem Kopf (5) der Stütze (2) nahe am Rahmen (1) angeordnet ist, wobei das untere Element (7) den Fuss (4) der Stütze (2) umfasst und sich vom Fuss (4) nach oben bis zum unteren Ende des oberen Elements (6) und zum Scharnier (8) erstreckt, wobei das obere Element (6) und das untere Element (7) Flächen (6a, 7a) aufweisen, die in der ersten Position einander zugewandt und in Kontakt miteinander sind, und wobei in der zweiten offenen Position die Stützen (2) eine Teilhöhe bilden, welche gleich der Höhe des oberen Elements (6) ist.

2. Rahmen (1) nach Anspruch 1,
**dadurch gekennzeichnet, dass**
die Achse (8') des Scharniers (8) jeweils parallel zu einer der Seiten (1', 1") des Rahmens (1) verläuft.

3. Rahmen (1) nach einem der Ansprüche 1 oder 2,
**dadurch gekennzeichnet, dass**
die Flächen (6a) des oberen Elements (6) und die Flächen (7a) des unteren Elements (7), die einander zugewandt sind, in einem Winkel zur Vertikalen verlaufen.

4. Rahmen (1) nach einem der vorangehenden Ansprüche 1-3,
**dadurch gekennzeichnet, dass**
das obere Element (6) und das untere Element (7) jeder Stütze (2) jeweils mittels einer lösbaren Schnappverbindung (13) miteinander verbindbar sind.

5. Rahmen (1) nach einem der vorangehenden Ansprüche 1-4,
**dadurch gekennzeichnet, dass**
der Rahmen (1) auf seiner oberen Seite jeweils in den Ecken je eine Aussparung (10) aufweist.

6. Rahmen (1) nach einem der vorangehenden Ansprüche 1-5,
**dadurch gekennzeichnet, dass**
das untere Ende des unteren Elements (7) jeder Stütze (2) einen nach unten gerichteten Vorsprung (9) aufweist.

7. Rahmen (1) nach einem der vorangehenden Ansprüche 1-6,
**dadurch gekennzeichnet, dass**
das untere Ende des oberen Elements (6) jeder Stütze (2) einen nach unten gerichteten Vorsprung (12) aufweist.

8. Rahmen (1) nach einem der vorangehenden Ansprüche 1-7,
**dadurch gekennzeichnet, dass**
das untere Element (7) zwei Teile (20, 21) umfasst, die je mittels eines Scharniers mit dem oberen Element (7) schwenkbar verbunden sind, wobei die zwei Teile (20, 21) des unteren Elements (7) jeweils an ihrem Scharnier weg vom oberen Element (6) und parallel zum Rahmen (1) schwenkbar sind, wobei das erste Teil (20) des unteren Elements (7) zur langen Seite (1') des Rahmens (1) hin bewegbar ist, und das zweite Teil (21) des unteren Elements (7) zur kurzen Seite (1") des Rahmens (1) hin bewegbar ist.

9. Rahmen (1) nach Anspruch 8,
**dadurch gekennzeichnet, dass**
die zwei Teile (20, 21) des unteren Elements (7) gleich lang realisiert sind.

10. Rahmen (1) nach Anspruch 8 oder 9,
**dadurch gekennzeichnet, dass**
das untere Element (7) in ausgeschwenkter Position am Rahmen (1) befestigbar ist.

11. Rahmen (1) nach einem der vorangehenden Ansprüche 1-10,
**dadurch gekennzeichnet, dass**
am Rahmen (1) ein Einsatz (3) befestigbar und wieder entfernbar ist, wobei der Einsatz aus Kunststoff, textilem Material, Karton oder Metall oder Thermoform-Teilen gefertigt ist.

12. Rahmen (1) nach einem der vorangehenden Ansprüche 1-10,
**dadurch gekennzeichnet, dass**
der Rahmen (1) einen Einsatz (3) aus Textil aufweist, der mittels Schweissen oder Kleben am Rahmen (1) befestigt ist.

13. Rahmen (1) nach Anspruch 11,
**dadurch gekennzeichnet, dass**
der Rahmen (1) an seinen Innenseiten Vorsprünge aufweist, an denen ein Einsatz (3) gehalten werden kann.

14. Rahmen (1) nach Anspruch 11,
**dadurch gekennzeichnet, dass**
der Rahmen (1) Elemente wie Haken, Laschen oder Druckknöpfe aufweist, an denen ein Einsatz (3) einhängbar oder befestigbar ist.

## Claims

1. A frame (1) with four length-adjustable supports (2) for a pallet (P) and for receiving an insert (3) for goods, wherein the frame (1) has four sides (1', 1"), and the four length-adjustable supports (2) each extend from a foot (4) to a head (5), wherein the head (5) of each support (2) is attached to the frame (1), wherein the four supports (2) each comprise an upper element (6) and a lower element (7) which are pivotably connected to one another by means of a hinge (8), wherein the upper element (6) comprises the head (5) of the support (2) and extends from the head (5) downward to a lower end of the upper element (6), wherein, by means of the hinge (8), the lower element (7) and the upper element (6) of the supports (2) are movable relative to and away from one another, wherein in a first, closed position of each support (2), the upper element (6) and the lower element (7) are brought together by means of the hinge (8), and wherein in the first, closed position the supports (2) form a maximum height, and in a second, open position of each support (2), the lower element (7) is pivoted away from the upper element (6) and towards the frame,
**characterized in that** the hinge (8) is arranged in an upper region of the upper element (6) near the head (5) of the support (2) close to the frame (1), wherein the lower element (7) comprises the foot (4) of the support (2) and extends from the foot (4) upward to the lower end of the upper element (6) and to the hinge (8), wherein the upper element (6) and the lower element (7) comprise surfaces (6a, 7a) which, in the first position, face one another and are in contact with one another, and wherein in the second open position the supports (2) form a partial height which is equal to the height of the upper element (6).

2. Frame (1) according to claim 1, **characterized in that** the axis (8') of the hinge (8) extends parallel to one of the sides (1', 1") of the frame (1).

3. Frame (1) according to any one of claims 1 or 2, **characterized in that** the surfaces (6a) of the upper element (6) and the surfaces (7a) of the lower element (7), which face one another, extend at an angle to the vertical.

4. Frame (1) according to one of the claims 1-3, **characterized in that** the upper element (6) and the lower element (7) of each support (2) are connectable to one another by means of a releasable snap connection (13).

5. Frame (1) according to one of claims 1 to 4, **characterized in that** the frame (1) has a recess (10) in each corner on its upper side.

6. Frame (1) according to one of claims 1-5, **characterized in that** the lower end of the lower element (7) of each support (2) has a downward-facing projection (9).

7. Frame (1) according to one of claims 1-6, **characterized in that** the lower end of the upper element (6) of each support (2) has a downward-facing projection (12).

8. Frame (1) according to one of claims 1-7, **characterized in that** the lower element (7) comprises two parts (20, 21), each of which is pivotably connected to the upper element (6) by means of a hinge, wherein the two parts (20, 21) of the lower element (7) are pivotable at their respective hinges away from the upper element (6) and parallel to the frame (1), wherein the first part (20) of the lower element (7) is movable towards the long side (1') of the frame (1), and the second part (21) is movable towards the short side (1") of the frame (1).

9. Frame (1) according to claim 8, **characterized in that** the two parts (20, 21) of the lower element (7) are of equal length.

10. Frame (1) according to claim 8 or 9, **characterized in that** the lower element (7) is attachable to the frame (1) in a pivoted-out position.

11. Frame (1) according to one of claims 1-10, **characterized in that** an insert (3) can be attached to and removed from the frame (1), wherein the insert is made of plastic, textile material, cardboard, metal, or thermoformed parts.

12. Frame (1) according to one of claims 1-10, **characterized in that** the frame (1) comprises an insert (3) made of textile material, which is attached to the frame (1) by welding or bonding.

13. Frame (1) according to claim 11, **characterized in that** the frame (1) has projections on its inner sides to which an insert (3) can be retained.

14. Frame (1) according to claim 11, **characterized in that** the frame (1) comprises elements such as hooks, tabs, or snap fasteners to which an insert (3) can be suspended or fastened.

## Revendications

1. Cadre (1) comportant quatre supports (2) à longueur réglable pour une palette (P) et destiné à recevoir un insert (3) pour des marchandises, le cadre (1) présentant quatre côtés (1', 1"), les quatre supports à longueur réglable (2) s'étendant chacun d'un pied (4) à une tête (5), la tête (5) de chaque support (2) étant fixée au cadre (1), les quatre supports (2) comprenant chacun un élément supérieur (6) et un élément inférieur (7) reliés entre eux de manière pivotante au moyen d'une charnière (8), l'élément supérieur (6) comprenant la tête (5) du support (2) et s'étendant de la tête (5) vers le bas jusqu'à une extrémité inférieure de l'élément supérieur (6), les éléments inférieur (7) et supérieur (6) des supports (2) étant mobiles l'un par rapport à l'autre et l'un à l'écart de l'autre au moyen de la charnière (8), dans une première position fermée de chaque support (2), l'élément supérieur (6) et l'élément inférieur (7) étant rapprochés au moyen de la charnière (8), et dans cette première position fermée les supports (2) formant une hauteur maximale, et dans une seconde position ouverte de chaque support (2), l'élément inférieur (7) étant pivoté à l'écart de l'élément supérieur (6) et vers le cadre, **caractérisé en ce que** la charnière (8) est disposée dans une région supérieure de l'élément supérieur (6) à proximité de la tête (5) du support (2) près du cadre (1), l'élément inférieur (7) comprenant le pied (4) du support (2) et s'étendant du pied (4) vers le haut jusqu'à l'extrémité inférieure de l'élément supérieur (6) et jusqu'à la charnière (8), l'élément supérieur (6) et l'élément inférieur (7) présentant des surfaces (6a, 7a) qui, dans la première position, sont tournées l'une vers l'autre et en contact l'une avec l'autre, et dans la seconde position ouverte les supports (2) formant une hauteur partielle égale à la hauteur de l'élément supérieur (6).

2. Cadre (1) selon la revendication 1, **caractérisé en ce que** l'axe (8') de la charnière (8) s'étend parallèlement à l'un des côtés (1', 1") du cadre (1).

3. Cadre (1) selon l'une des revendications 1 ou 2, **caractérisé en ce que** les surfaces (6a) de l'élément supérieur (6) et les surfaces (7a) de l'élément inférieur (7), orientées l'une vers l'autre, s'étendent sous un angle par rapport à la verticale.

4. Cadre (1) selon l'une des revendications 1 à 3, **caractérisé en ce que** l'élément supérieur (6) et l'élément inférieur (7) de chaque montant (2) sont raccordables l'un à l'autre au moyen d'une connexion à encliquetage amovible (13).

5. Cadre (1) selon l'une des revendications 1 à 4, **caractérisé en ce que** le cadre (1) présente, sur sa face supérieure, un évidement (10) dans chaque coin.

6. Cadre (1) selon l'une des revendications 1 à 5, **caractérisé en ce que** l'extrémité inférieure de l'élément inférieur (7) de chaque montant (2) comprend une saillie (9) dirigée vers le bas.

7. Cadre (1) selon l'une des revendications 1 à 6, **caractérisé en ce que** l'extrémité inférieure de l'élément supérieur (6) de chaque montant (2) comprend une saillie (12) dirigée vers le bas.

8. Cadre (1) selon l'une des revendications 1 à 7, **caractérisé en ce que** l'élément inférieur (7) comprend deux parties (20, 21), chacune étant reliée de manière pivotante à l'élément supérieur (6) au moyen d'une charnière, les deux parties (20, 21) étant pivotables à leur charnière respective à l'écart de l'élément supérieur (6) et parallèlement au cadre (1), la première partie (20) étant mobile vers le côté long (1') du cadre (1) et la seconde partie (21) vers le côté court (1").

9. Cadre (1) selon la revendication 8, **caractérisé en ce que** les deux parties (20, 21) de l'élément inférieur (7) sont de même longueur.

10. Cadre (1) selon la revendication 8 ou 9, **caractérisé en ce que** l'élément inférieur (7) est fixable au cadre (1) en position déployée.

11. Cadre (1) selon l'une des revendications 1 à 10, **caractérisé en ce que** un insert (3) est fixable au cadre (1) et amovible, l'insert étant réalisé en plastique, matériau textile, carton, métal ou pièces thermoformées.

12. Cadre (1) selon l'une des revendications 1 à 10, **caractérisé en ce que** le cadre (1) comprend un insert (3) en matériau textile fixé au cadre (1) par soudage ou collage.

13. Cadre (1) selon la revendication 11, **caractérisé en ce que** le cadre (1) comprend des saillies sur ses faces internes sur lesquelles un insert (3) peut être maintenu.

14. Cadre (1) selon la revendication 11, **caractérisé en ce que** le cadre (1) comprend des éléments tels que crochets, languettes ou boutons-pression sur lesquels un insert (3) peut être suspendu ou fixé.
